# EUROPÄISCHE PATENTSCHRIFT

(11) **EP 0 855 727 B1**
(45) Veröffentlichungstag und Bekanntmachung des Hinweises auf die Patenterteilung: **24.10.2001**
(21) Anmeldenummer: 97122243.5
(22) Anmeldetag: 17.12.1997
(51) Int. Cl.: H01H 1/20

(54) **Kontaktbrückenhalterung**
Support for bridging contact
Dispositif de maintien d'un pont de contact

(30) Priorität: 28.01.1997 DE 29701312 U
(43) Veröffentlichungstag der Anmeldung: 29.07.1998
(73) Patentinhaber: Moeller GmbH, 53115 Bonn (DE)
(72) Erfinder: Goerke, Horst, 51109 Köln (DE); Blechacz, Volker, 53332 Bornheim (DE); Willerscheidt, Peter, 53424 Remagen (DE)

(56) Entgegenhaltungen:
- DE-A- 3 030 702

## Beschreibung

Die Erfindung betrifft eine Kontaktbrückenhalterung nach dem Oberbegriff des Anspruches 1. Sie findet Anwendung in elektrischen Schaltgeräten, insbesondere in häufig schaltenden Schaltgeräten, wie Schützen.

Es ist allgemein bekannt, daß Kontaktbrückenhalterungen in häufig schaltenden Schaltgeräten sowohl erheblichen thermischen als auch hohen mechanischen Belastungen ausgesetzt sind. Aus der Druckschrift DE 30 30 702 C2 ist eine Kontaktbrückenhalterung für ein elektromagnetisches Schütz bekannt. Diese besteht aus einem Kontaktbrückenträger aus thermoplastischem Material und weist fensterartige Ausbrüche zur Aufnahme von federnd gelagerten Kontaktbrücken auf. In den Ausbrüchen sind rahmenartige Auskleidungen aus duroplastischem Material angeordnet. Der Kontaktbrückenträger ist hinsichtlich seiner äußeren Abmessungen weitgehend form- und maßstabil und weist gute Gleiteigenschaften aufgrund seines Werkstoffes auf. In denjenigen Bereichen, in denen er besonderen thermischen Belastungen durch die insbesondere bei Kontaktöffnung erhitzten Kontaktbrücken ausgesetzt ist, werden diese Belastungen von den genannten Auskleidungen aus duroplastischem Material soweit aufgefangen, daß Verformungen des thermoplastischen Kontaktbrückenträgers weitgehend vermieden werden. Die rahmenartigen Auskleidungen können entweder in die Fenster des Kontaktbrückenträgers eingeschnappt oder von diesem teilweise umverspritzt werden. Der technologische Aufwand zur Herstellung einer derartigen Kontaktbrückenhalterung ist allerdings zu aufwendig.

Der Erfindung liegt daher die Aufgabe zugrunde, eine sowohl mechanisch als auch thermisch belastbare Kontaktbrückenhalterung anzugeben, die einen geringeren Herstellungsaufwand erfordert.

Ausgehend von einer Kontaktbrückenhalterung der eingangs genannten Art wird die Aufgabe erfindungsgemäß durch die kennzeichnenden Merkmale des Anspruches 1 gelöst. Durch die hitzebeständigen flächigen Zwischenelemente, die zwischen den der zugehörigen Festkontakten zugewandten Seite jeder Kontaktbrücke und den zugehörigen Anlagebereichen der fensterartigen Ausbrüche des Kontaktbrückenträgers wird in technologisch einfacher Weise ein Anbacken, Anschmelzen oder Verschweißen zwischen den erhitzen, in ihre Offenstellung bewegten Kontaktbrücken und dem Kontaktbrückenträger sowie eine Verformung des Kontaktbrückenträgers in diesen Bereichen verhindert. Sollte das Schaltgerät mit gegen hohe Fehlerströme schützenden elektromagnetischen Schnellauslösern versehen sein, so wird außerdem mit der erfindungsgemäßen Kontaktbrückenhalterung ein Anbacken der öffnenden Schlagstößel der Schnellauslöser an die Kontaktbrücken wirksam verhindert.

Weitere vorteilhafte Ausgestaltungen der Erfindung sind den Unteransprüchen zu entnehmen. Als Zwischenelemente können Beschichtungen auf der Kontaktbrücke und/oder den zugehörigen Anlagebereichen des Kontaktbrückenträgers dienen. Eine weitere Ausführungsart des Zwischenelementes ist eine im entsprechenden Bereich der fensterartigen Ausbrüche gelagertes Plättchen, das in vorteilhafter Ausbildung mit einer hitzebeständigen Beschichtung versehen sein kann. Mit derartigen Plättchen kann das Schaltgerät an unterschiedliche Hitzebelastungen angepaßt werden. Als Zwischenelement bzw. Beschichtung sind mehrere Materialien geeignet, u.a. PVD -(physical vapor deposition)-Hartstoffschichten, wie z.B. aus Titan-, Chrom-, Titan-Kohlenstoff- oder Titan-Aluminium-Nitrid.

Die Erfindung soll nachstehend an einem Ausführungsbeispiel näher erläutert werden. In der zugehörigen Zeichnung zeigt
- Figur 1:: eine erfindungsgemäße Kontaktbrückenhalterung in Seitenansicht und im Schnitt I-I nach Fig. 2;
- Figur 2:: die Kontaktbrückenhalterung im Längsschnitt II-II nach Fig. 1;
- Figur 3:: die Einzelheit A aus Fig. 1.

Die für einen Pol eines Schaltgerätes, insbesondere eines Schützes, dargestellte Kontaktbrückenhalterung 2 besteht aus einem Kontaktbrückenträger 4, der mit einem fensterartigen Ausbruch 6 zur Aufnahme einer metallischen Kontaktbrücke 8 versehenen ist. Die Kontaktbrücke 8 ist mittels einer sich zwischen Kontaktbrücke 8 und Kontaktbrücketräger 4 abstützenden Kontaktfeder 10 verschieblich in dem Kontaktbrückenträger 4 gelagert. Mehrere gleichartige Kontaktbrückenhalterungen sind über Durchbrüche 12 ihrer Kontaktbrückenträger 4 mit einem nicht dargestellten Kontaktantrieb verbunden. Beim Einschalten des Schaltgerätes werden die beweglichen Kontaktstücke 14, 16 der Kontaktbrücke 8 entgegen der Federkraft der Kontaktfeder 10 mit den entsprechenden feststehenden Kontaktstücken 18, 20 von Anschlußleitern 22, 24 verbunden. Der Kontaktbrückenträger 4 besteht aus einem Formstoff mit guten Gleiteigenschaften und hoher Maßstabilität, insbesondere aus thermoplastischem Material. Zwischen den Anlagebereichen 26 des Kontaktbrückenträgers 4 und der Kontaktbrücke 8 ist ein als Plättchen ausgebildetes Zwischenelement 28 aus hitzebeständigem Material in dem Ausbruch 6 gelagert. Nach Öffnung des Kontaktsystems 8, 14 ... 24 wird durch das Zwischenelement 28 verhindert, daß die infolge der bei Kontaktöffnung auftretenden Lichtfunken oder - bögen zwischen den Schaltstücken 14, 18 und 16, 20 die daraus resultierende Hitzeentwicklung sich nicht von der erhitzten Kontaktbrücke 8 auf die Anlagebereiche 26 des hitzeempfindlichen Kontaktbrücketrägers 4 auswirken kann. Das Zwischenelement 28 besteht vorteilhaft aus einem hochvernetzten Material, beispielsweise aus duroplastischem Material, oder aus Glasfiber.

Das Zwischenelement 28 kann andererseits auch eine Beschichtung aus aufgedampftem hitzebeständigen Material der den Anlagebereichen 26 zugewandten Seite der Kontaktbrücke 8 sein.

## Patentansprüche

1. Kontaktbrückenhalterung für elektrische Schaltgeräte, insbesondere für elektromagnetische Schaltgeräte, bestehend aus mindestens einem mit einem fensterartigen Ausbruch (6) zur federnd gelagerten Aufnahme einer jeweils zugehörigen metallischen Kontaktbrücke (8) versehenen Kontaktbrückenträger (4) aus einem Formstoff mit guten Gleiteigenschaften und hoher Maßstabilität, insbesondere aus thermoplastischem Material, **dadurch gekennzeichnet, daß** zwischen den Anlagebereichen (26) des Kontaktbrückenträgers (4) und der Kontaktbrücke (8) im geöffneten Zustand des Kontaktsystems (8, 14 ...24) ein flächiges Zwischenelement (28) aus hitzebeständigem Material angeordnet ist.

2. Kontaktbrückenhalterung nach Anspruch 1, **dadurch gekennzeichnet, daß** das Zwischenelement (28) aus einer auf die Kontaktbrücke (8) aufgebrachten Beschichtung besteht.

3. Kontaktbrückenhalterung nach Anspruch 1 oder 2, **dadurch gekennzeichnet, daß** das Zwischenelement aus einer auf den Kontaktbrückenträger (4) in den Anlagebereichen (26) aufgebrachten Beschichtung besteht.

4. Kontaktbrückenhalterung nach einem der Ansprüch 1 bis 3, **dadurch gekennzeichnet, daß** das Zwischenelement (28) aus einem im fensterartigen Ausbruch (6) des Kontaktbrückenträgers (4) gelagerten Plättchen besteht.

5. Kontaktbrückenhalterung nach Anspruch 4, **dadurch gekennzeichnet, daß** das Plättchen mit einer hitzebeständigem Beschichtung versehen ist.

6. Kontaktbrückenhalterung nach einem der Ansprüche 1 bis 5, **dadurch gekennzeichnet, daß** das Zwischenelement bzw. die Beschichtung aus hochvernetztem Material besteht.

7. Kontaktbrückenhalterung nach einem der Ansprüche 1 bis 5, **dadurch gekennzeichnet, daß** das Zwischenelement bzw. die Beschichtung aus Glasfibermaterial besteht.

8. Kontaktbrückenhalterung nach Anspruch 2, 3 oder 5, **dadurch gekennzeichnet, daß** die Beschichtung aus mindestens einer PVD-Hartstoffschicht besteht.

## Claims

1. Contact link holder for electrical switching devices, in particular for electromagnetic switching devices, comprising at least one contact link support (4) which is provided with a window-like cutout (6) in order to hold a respectively associated metallic contact link (8) such that it is mounted in a sprung manner, and which contact link support (4) is composed of a moulded material having good sliding characteristics and high dimensional stability, in particular a thermoplastic material, **characterized in that**, when the contact system (8, 14...24) is open, a flat intermediate element (28) composed of heat-resistant material is arranged between the adjoining areas (26) of the contact link support (4) and of the contact link (8).

2. Contact link holder according to Claim 1, **characterized in that** the intermediate element (28) consists of a coating applied to the contact link (8).

3. Contact link holder according to Claim 1 or 2, **characterized in that** the intermediate element consists of a coating applied in the adjoining areas (26) on the contact link support (4).

4. Contact link holder according to one of Claims 1 to 3, **characterized in that** the intermediate element (28) consists of a small plate which is mounted in the window-like cutout (6) in the contact link support (4).

5. Contact link holder according to Claim 4, **characterized in that** the small plate is provided with a heat-resistant coating.

6. Contact link holder according to one of Claims 1 to 5, **characterized in that** the intermediate element or the coating consists of highly cross-linked material.

7. Contact link holder according to one of Claims 1 to 5, **characterized in that** the intermediate element or the coating consists of glass-fibre material.

8. Contact link holder according to Claim 2, 3 or 5, **characterized in that** the coating consists of at least one PVD hard material layer.

## Revendications

1. Support de pont de contact pour appareils de commutation électrique, en particulier pour appareils électromagnétiques de commutation, constitué d'au moins un support de pont de contact (4) en matériau moulable présentant de bonnes propriétés de coulissement et une haute stabilité dimensionnelle, en particulier en matériau thermoplastique, doté d'une découpe (6) du type en fenêtre pour la réception à montage élastique d'un pont métallique de contact (8) chaque fois associé, **caractérisé en ce que** lorsque le système de contact (8, 14, ..., 24) est à l'état ouvert, un élément intermédiaire plan (28) en matériau résistant à la chaleur est disposé entre les zones de pose (26) du support de pont de contact (4) et le pont de contact (8).

2. Support de pont de contact selon la revendication 1, **caractérisé en ce que** l'élément intermédiaire (28) est constitué d'un revêtement appliqué sur le pont de contact (8).

3. Support de pont de contact selon la revendication 1 ou 2, **caractérisé en ce que** l'élément intermédiaire est constitué d'un revêtement appliqué sur le support de pont de contact (4) dans les zones de pose (26).

4. Support de pont de contact selon l'une des revendications 1 à 3, **caractérisé en ce que** l'élément intermédiaire (28) est constitué d'une plaquette montée dans la découpe (6) de type en fenêtre du support de pont de contact (4).

5. Support de pont de contact selon la revendication 4, **caractérisé en ce que** la plaquette est dotée d'un revêtement résistant à la chaleur.

6. Support de pont de contact selon l'une des revendications 1 à 5, **caractérisé en ce que** l'élément intermédiaire ou le revêtement sont constitués d'un matériau fortement réticulé.

7. Support de pont de contact selon l'une des revendications 1 à 5, **caractérisé en ce que** l'élément intermédiaire ou le revêtement sont constitués d'un matériau à fibres de verre.

8. Support de pont de contact selon la revendication 2, 3 ou 5, **caractérisé en ce que** le revêtement est constitué d'au moins une couche de matériau dur de PVD.
